# FASCICULE DE BREVET EUROPEEN

(11) **EP 3 543 799 B1**
(45) Date de publication et mention de la délivrance du brevet: **17.05.2023**
(21) Numéro de dépôt: 18162850.4
(22) Date de dépôt: 20.03.2018
(51) Int. Cl.: G04B 19/28

(54) **BAGUE ANNULAIRE DE MAINTIEN D'UN SYSTEME DE LUNETTE TOURNANTE**
KREISFÖRMIGER RING ZUR HALTERUNG EINES DREHBAREN AUSSENRINGSYSTEMS EINER ARMBANDUHR
ANNULAR RING FOR HOLDING A ROTATING BEZEL SYSTEM

(43) Date de publication de la demande: 25.09.2019
(73) Titulaire: Omega SA, 2502 Bienne (CH)
(72) Inventeur: Silvant, Olivier, 2532 Macolin (CH)
(74) Mandataire: ICB SA

(56) Documents cités:
- EP-A1- 0 436 468
- EP-A1- 0 770 937
- EP-A1- 2 624 076
- EP-A1- 2 672 333
- WO-A1-2007/071760

## Description

### DOMAINE TECHNIQUE DE L'INVENTION

L'invention concerne une bague annulaire de maintien d'un système de lunette tournante.

L'invention concerne également un système de lunette tournante annulaire comprenant la bague de maintien.

L'invention concerne également une boîte de montre comprenant une carrure et le système de lunette tournante annulaire monté à rotation sur la carrure.

L'invention concerne en outre une montre comportant la boîte de montre. La montre est par exemple une montre de plongée, sans que cela ne soit limitatif dans le cadre de la présente invention

### ETAT DE LA TECHNIQUE

Des systèmes de lunettes tournantes annulaires connus sont munis d'une bague annulaire de maintien du système, destinée à coopérer avec une surface extérieure cylindrique d'une carrure de boîte de montre pour permettre la rotation de la lunette tournante sur la carrure. Une telle bague annulaire de maintien d'un système de lunette tournante est par exemple décrite dans le document brevet EP 2 672 333 A1. La bague annulaire est une bague plate munie d'un rebord interne comprenant une saillie périphérique. La saillie périphérique coopère avec une excroissance annulaire d'une paroi extérieure de la carrure pour maintenir verticalement le système de lunette tournante sur la carrure, et sert de moyen de guidage en rotation de la lunette tournante autour de la carrure. Toutefois, dans un tel système de lunette tournante, la bague annulaire n'assure pas un bon couple de freinage entre la lunette tournante et la paroi extérieure de la carrure. En outre, lors de la rotation de la lunette tournante autour de la carrure, l'engrènement des différents éléments du système produit un bruit désagréable pour un utilisateur, préjudiciable au ressenti qualitatif de la qualité de la montre équipée que l'utilisateur peut avoir. D'autres bagues annulaires de maintien connues pour freiner la rotation de la lunette tournante autour de la carrure et amortir le son sont divulguées dans les documents EP0436468 A1 et EP2624076A1.

### RÉSUMÉ DE L'INVENTION

L'invention a donc pour but de fournir une bague annulaire de maintien d'une lunette tournante permettant de garantir un bon couple de freinage entre la lunette tournante et la paroi extérieure de la carrure et de contrôler le bruit produit lors de la rotation de la lunette, tout en conservant un bon guidage en rotation de la lunette tournante autour de la carrure.

A cet effet, l'invention concerne une bague annulaire de maintien d'un système de lunette tournante qui comprend les caractéristiques telles que revendiquées dans les revendications 1 et 2.

Des formes particulières de la bague sont définies dans les revendications dépendantes 3 à 17.

Un premier avantage de la présente invention est d'assurer un bon couple de freinage entre la lunette tournante et la paroi extérieure de la carrure. En effet, grâce à la présence des moyens configurés pour freiner la rotation de la lunette tournante autour de la carrure et pour amortir le son, les différents jeux à l'intérieur du système de lunette tournante sont lissés, de sorte que l'utilisateur de la lunette ne les ressente pas. Le couple de rotation de la lunette est également maîtrisé, en le rendant plus doux et la lunette plus agréable à manipuler. En outre, le bruit produit par la rotation de la lunette est amorti et donne à l'utilisateur une impression de qualité du système de lunette et plus généralement de la montre équipée de ce système.

De plus, la bague annulaire permet de maintenir les moyens ressort et l'anneau denté dans la lunette tournante, favorisant ainsi le montage de la lunette tournante sur la carrure.

Selon un premier mode de réalisation de l'invention, la bague annulaire comprend sur un pourtour une alternance entre des languettes d'un premier groupe de languettes et des languettes d'un second groupe de languettes, les languettes du premier groupe et les languettes du second groupe présentant des dimensions, selon la direction radiale, différenciées, les languettes d'un des premier et second groupes de languettes formant lesdits moyens de guidage en rotation, les languettes de l'autre des premier et second groupes de languettes formant lesdits moyens de freinage et d'amortissement du son. Un avantage de ce premier mode de réalisation est qu'il limite le passage de salissures à l'intérieur du système de lunette tournante, grâce à la présence des différentes languettes qui bloquent de telles salissures.

Avantageusement, selon ce premier mode de réalisation, les languettes du premier groupe présentent des dimensions selon la direction radiales inférieures à celles des languettes du second groupe, les languettes du premier groupe formant lesdits moyens de guidage en rotation, les languettes du second groupe étant constituées de segments plus souples que les languettes du premier groupe, lesdits segments étant aptes à fléchir axialement et formant lesdits moyens de freinage et d'amortissement du son. Grâce à la flexibilité axiale des languettes du second groupe, celles-ci peuvent assurer un freinage de la rotation de la lunette tournante autour de la carrure par frottement contre la surface extérieure cylindrique, ainsi qu'un amortissement du son produit.

Avantageusement encore, selon ce premier mode de réalisation, les languettes des premier et second groupes sont séparées les unes des autres par des échancrures. Ceci permet notamment d'améliorer la flexibilité des languettes du second groupe de languettes.

Avantageusement encore, selon ce premier mode de réalisation, les premier et second groupes de languettes comprennent chacun six languettes, les languettes des premier et second groupes étant réparties sur 360°, les languettes d'un même groupe de languettes étant espacées deux à deux de 60°. Ceci permet d'améliorer encore le freinage et l'amortissement du bruit, notamment en réduisant encore les jeux à l'intérieur du système et en rendant le couple de rotation encore plus doux.

Selon un deuxième mode de réalisation de l'invention, la bague annulaire comprend sur un pourtour intérieur ou extérieur un ensemble de bossages, lesdits bossages formant lesdits moyens de freinage et d'amortissement du son. Un avantage de ce deuxième mode de réalisation est que les bossages agissent radialement dans un plan dans lequel s'étend la bague, et non perpendiculairement à ce plan comme les languettes du premier mode de réalisation. Grâce à la flexibilité radiale des bossages, ceux-ci peuvent assurer un freinage de la rotation de la lunette tournante autour de la carrure par frottement contre la carrure ou la lunette, ainsi qu'un amortissement du son produit. Dans une première variante de ce deuxième mode de réalisation, les bossages sont agencés sur un pourtour intérieur de la bague pour coopérer avec une surface extérieure cylindrique de la carrure, la bague annulaire étant destinée à être solidarisée à la lunette tournante. Dans une seconde variante de ce deuxième mode de réalisation, les bossages sont agencés sur un pourtour extérieur de la bague pour coopérer avec une surface intérieure de la lunette tournante, la bague annulaire étant destinée à être solidarisée à la carrure.

Avantageusement, selon ce deuxième mode de réalisation, la bague annulaire comprend un ensemble de fentes oblongues, chaque fente oblongue étant ménagée dans l'épaisseur de la bague annulaire en regard d'un desdits bossages, l'épaisseur étant mesurée selon une direction axiale perpendiculaire à un plan dans lequel s'étend la bague. Ceci permet de conférer à chaque bossage une flexibilité radiale dans le plan dans lequel s'étend la bague.

Avantageusement encore, selon ce deuxième mode de réalisation, la bague annulaire comprend six bossages répartis sur 360°, les bossages étant espacés deux à deux de 60°. Ceci permet d'améliorer encore le freinage et l'amortissement du bruit, notamment en réduisant encore les jeux à l'intérieur du système et en rendant le couple de rotation encore plus doux.

Avantageusement, la bague annulaire est formée d'une seule pièce de matière constituée d'un matériau plastique, notamment du PTFE, d'ethylene-tetrafluoroethylene (Tefzel^{®}), et polyoxyméthylène (Delrin ^{®}) le cas échéant revêtue d'une couche visant à améliorer le coefficient de frottement. Ce matériau a l'avantage de présenter un bon compromis souplesse / rigidité, permettant aux languettes du premier groupe de languettes et aux languettes du second groupe de languettes de présenter les propriétés élastiques et mécaniques recherchées.

A cet effet, l'invention concerne également un système de lunette tournante annulaire comprenant la bague annulaire de maintien décrite ci-dessus, et qui comprend les caractéristiques mentionnées dans la revendication dépendante 14.

A cet effet, l'invention concerne également une boîte de montre comprenant le système de lunette tournante annulaire décrit ci-dessus, et qui comprend les caractéristiques mentionnées dans la revendication dépendante 15.

Des formes particulières de la boîte de montre sont définies dans les revendications dépendantes 16 et 17.

A cet effet, l'invention concerne également une montre comportant la boîte de montre décrite ci-dessus, et qui comprend les caractéristiques mentionnées dans la revendication dépendante 18.

### BRÈVE DESCRIPTION DES FIGURES

Les buts, avantages et caractéristiques de la bague de maintien d'une lunette tournante selon l'invention apparaîtront mieux dans la description suivante sur la base d'au moins une forme d'exécution non limitative illustrée par les dessins sur lesquels :
- la figure 1 est une vue en perspective éclatée d'un système de lunette tournante annulaire comprenant une bague annulaire selon un premier mode de réalisation de l'invention ;
- la figure 2 est une vue de dessus du système de lunette tournante annulaire de la figure 1, une fois assemblé ;
- la figure 3 est une vue en coupe du système de la figure 2, prise selon un plan de coupe III-III ;
- la figure 4 est une vue de dessus de la bague annulaire de la figure 1 ;
- la figure 5a est une vue en perspective d'une bague annulaire selon un deuxième mode de réalisation de l'invention ; et
- la figure 5b est une vue agrandie d'un détail de réalisation de la bague annulaire de la figure 5a.

### DESCRIPTION DETAILLEE DE L'INVENTION

La figure 1 représente une montre 1 munie d'une boîte de montre 2. La boîte de montre 2 comprend typiquement une carrure 4. La boîte de montre 2 comprend également un système de lunette tournante annulaire 6 ainsi qu'un mouvement horloger qui s'étend dans un plan, le mouvement horloger n'étant pas représenté sur les figures pour des raisons de clarté. Le système de lunette tournante annulaire 6 est monté à rotation sur la carrure 4. De préférence, comme illustré sur les figures 1 à 3, le système de lunette tournante annulaire 6 est formé d'un module indépendant. Le système de lunette tournante annulaire 6 est par exemple clippé sur la carrure 4, comme cela sera détaillé par la suite.

Comme illustré sur la figure 1, la carrure 4 est de forme annulaire. La carrure 4 comprend une surface extérieure cylindrique 8. Comme visible sur la figure 3, la surface extérieure cylindrique 8 est munie d'un épaulement périphérique défini par une paroi latérale 12a et une base 12b. Cet épaulement périphérique sert de logement pour le système de lunette tournante 6. La paroi latérale 12a comprend une excroissance ou bourrelet annulaire 13 s'étendant sur l'intégralité du périmètre de la paroi latérale 12a et permettant le crochement du système de lunette tournante 6 sur la carrure 4, par clippage. Le système de lunette tournante annulaire 6 s'appuie sur la base 12b. Le système de lunette tournante 6 est ainsi monté sur la carrure 4, depuis le dessus de cette dernière, permettant un blocage du système 6 selon une direction axiale perpendiculaire au plan du mouvement horloger, tout en autorisant une rotation de la lunette autour de la carrure 4. Dans la boîte de montre 2 prise en exemple aux figures 1 à 3, la configuration de la boîte de montre est sensiblement circulaire. Toutefois, l'invention n'est nullement limitée à une telle configuration de la boîte de montre, ni aux autres dispositions décrites ci-dessus pour la carrure 4. La carrure peut être réalisée en métal, typiquement en acier, en titane, en or, en platine ou en céramique typiquement à base d'alumine, de zircone ou de nitrure de silicium.

Le système de lunette tournante annulaire 6 comprend une lunette tournante 14, une bague annulaire de maintien 16, un anneau denté 18 et des moyens ressorts 20. De préférence, le système 6 comprend en outre un anneau de décor 22 engagé à force sur la lunette tournante 14. L'anneau de décor 22 porte par exemple des graduations, typiquement des graduations de plongée dans le cas d'une montre 1 de plongée. L'anneau de décor 22 est par exemple en céramique.

La lunette tournante 14 est de forme annulaire et comprend une face supérieure 23a visible par l'utilisateur et une face inférieure 23b. Comme illustré sur les figures 1 et 3, la lunette tournante 14 est par exemple munie sur un pourtour intérieur d'un rebord annulaire 24. Le rebord annulaire 24 coopère par clippage avec l'excroissance 13 de la carrure 4, et forme avec cette dernière un système de crochement libre. La lunette tournante 14 est par exemple en métal mais pourrait être réalisée en tout autre matériau par exemple en céramique.

La bague annulaire 16 maintient l'anneau denté 18 et les moyens ressorts 20 dans la lunette 14, selon une direction axiale perpendiculaire au plan du mouvement horloger. Ceci permet de faciliter le montage de la lunette tournante 14 sur la carrure 4. De préférence, et comme visible à la figure 3, la bague annulaire 16 est chassée dans la lunette tournante 14, la solidarisant à cette dernière. Dans une variante de réalisation non représentée sur les figures, la bague annulaire 16 est solidarisée à la carrure 4.

La bague annulaire 16 repose sur la base 12b de la carrure 4, et entoure ainsi la surface extérieure cylindrique 8 de la carrure 4. La bague annulaire 16 est configurée pour coopérer avec la surface extérieure cylindrique 8 pour permettre la rotation de la lunette tournante 14 sur la carrure 4.

Comme illustrée sur les figures 1, 4 et 5a, la bague annulaire 16 selon l'invention comprend des moyens 26 de guidage en rotation de la lunette tournante 14 autour de la carrure 4, et des moyens 28 configurés pour freiner la rotation de la lunette tournante 14 autour de la carrure 4 et pour amortir le son. La bague annulaire 16 est par exemple formée d'une seule pièce de matière constituée d'un matériau plastique, notamment du PTFE, de l'ethylene-tetrafluoroethylene (Tefzel^{®}), ou polyoxyméthylène (Delrin ^{®}) le cas échéant revêtue d'une couche visant à améliorer le coefficient de frottement. La bague annulaire 16 est par exemple de section générale rectangulaire.

Dans un premier mode de réalisation représenté sur les figures 1 et 4, la bague annulaire 16 comprend sur un pourtour intérieur une alternance entre des languettes 30a d'un premier groupe de languettes, et des languettes 30b d'un second groupe de languettes. Les languettes 30a du premier groupe et les languettes 30b du second groupe sont en contact avec la surface extérieure cylindrique 8 de la carrure 4. De telles languettes 30a, 30b limitent le passage de salissures à l'intérieur du système de lunette tournante 6. Dans la variante non représentée sur les figures selon laquelle la bague annulaire 16 est solidarisée à la carrure 4, les languettes 30a du premier groupe et les languettes 30b du second groupe sont agencées sur un pourtour extérieur de la bague annulaire 16 et sont en contact avec une surface intérieure de la lunette tournante 14.

Dans l'exemple de réalisation des figures 1 et 4, les premier et second groupes de languettes comprennent chacun six languettes 30a, 30b, réparties sur le pourtour intérieur de la bague 16 sur 360°. Les languettes d'un même groupe de languettes sont ainsi espacées deux à deux de 60°, les languettes 30a, 30b des premier et second groupes de languettes étant alternées.

Les languettes 30a du premier groupe et les languettes 30b du second groupe présentent des dimensions, selon la direction radiale, différenciées. Dans l'exemple de réalisation des figures 1 et 4, les languettes 30a du premier groupe de languettes présentent des dimensions selon la direction radiale inférieures à celles des languettes 30b du second groupe de languettes, et forment les moyens de guidage en rotation 26. Ainsi, comme représenté sur la figure 4, la distance radiale D1 séparant les languettes 30a du premier groupe de languettes du centre de la bague 16 est supérieure à la distance radiale D2 séparant les languettes 30b du second groupe de languettes du centre de la bague 16.

Les languettes 30b du second groupe de languettes forment les moyens de freinage et d'amortissement du son 28. Plus précisément, les languettes 30b du second groupe de languettes sont constituées de segments plus souples que les languettes 30a du premier groupe. De tels segments sont aptes à fléchir selon une direction axiale perpendiculaire au plan du mouvement horloger. Pour ce faire, un exemple de réalisation particulier représenté aux figures 1 et 4 consiste en ce que les languettes 30a du premier groupe et les languettes 30b du second groupe présentent des épaisseurs différenciées, l'épaisseur étant mesurée selon la direction axiale perpendiculaire au plan du mouvement horloger. Typiquement, les languettes 30b du second groupe présentent une épaisseur inférieure à celle des languettes 30a du premier groupe, leur conférant ainsi une plus grande souplesse. Grâce à la flexibilité axiale des languettes 30b du second groupe, celles-ci peuvent assurer un freinage de la rotation de la lunette tournante 14 autour de la carrure 4 par frottement contre la surface extérieure cylindrique 8, ainsi qu'un amortissement du son produit.

De préférence, les languettes 30a, 30b des premier et second groupes sont séparées les unes des autres par des échancrures 32. Ceci permet notamment d'améliorer la flexibilité des languettes 30b du second groupe de languettes.

De préférence encore, comme visible sur la figure 4, les languettes 30a, 30b des premier et second groupes de languettes s'étendent angulairement sur un secteur angulaire S1 sensiblement égal.

Dans un deuxième mode de réalisation représenté sur les figures 5a et 5b, la bague annulaire 16 ne comprend plus de languettes mais comprend, sur un pourtour intérieur, un ensemble de bossages 33. Les bossages 33 sont en contact avec la surface extérieure cylindrique 8 de la carrure 4 et forment les moyens de freinage et d'amortissement du son 28. De tels bossages 33 agissent radialement dans un plan dans lequel s'étend la bague 16, et non perpendiculairement à ce plan comme les languettes 30a, 30b du premier mode de réalisation. Dans la variante non représentée sur les figures selon laquelle la bague annulaire 16 est solidarisée à la carrure 4, les bossages 33 sont agencés sur un pourtour extérieur de la bague annulaire 16 et sont en contact avec une surface intérieure de la lunette tournante 14. Dans l'exemple de réalisation illustré sur les figures 5a et 5b, les moyens de guidage en rotation 26 sont constitués du reste du pourtour intérieur de la bague 16, entre les bossages 33.

Dans l'exemple de réalisation des figures 5a et 5b, la bague 16 comprend six bossages 33, répartis sur le pourtour intérieur de la bague 16 sur 360°. Les bossages 33 sont ainsi espacés deux à deux de 60°.

Afin de conférer aux bossages 33 une flexibilité radiale dans le plan dans lequel s'étend la bague 16, la bague 16 comprend de préférence un ensemble de fentes oblongues 35. Comme illustré sur les figures 5a et 5b, chaque fente oblongue 35 est ménagée dans l'épaisseur de la bague annulaire 16 en regard d'un des bossages 33. Dans l'exemple de réalisation des figures 5a et 5b, la bague 16 comprend ainsi six fentes oblongues 35, réparties sur 360°. Les fentes oblongues 35 sont ainsi espacées deux à deux de 60°.

Grâce à la flexibilité radiale des bossages 33 dans le plan dans lequel s'étend la bague 16, ceux-ci peuvent assurer un freinage de la rotation de la lunette tournante 14 autour de la carrure 4 par frottement contre la surface extérieure cylindrique 8, ainsi qu'un amortissement du son produit.

Le freinage de la rotation de la lunette 14 par les moyens 28 présente l'avantage de lisser les différents jeux à l'intérieur du système de sorte que l'utilisateur de la lunette ne les ressente pas, ainsi que de maîtriser le couple de rotation de la lunette en le rendant plus doux. En outre, les moyens de freinage et d'amortissement du son 28 permettent de réduire le bruit produit par la rotation de la lunette et donc d'améliorer le ressenti utilisateur.

L'anneau denté 18 comprend plusieurs dents, par exemple 120 dents, également réparties sur son pourtour extérieur sur 360°. De préférence, l'anneau denté 18 présente en outre, sur son pourtour intérieur, au moins un ergot 34 reçu dans une échancrure 36 prévue dans la surface extérieure cylindrique 8 de la carrure 4. Dans l'exemple de réalisation illustré sur la figure 1, l'anneau denté 18 comprend trois ergots 34 répartis sur 360° et espacés deux à deux de 120°. La surface extérieure cylindrique 8 de la carrure 4 comprend trois échancrures 36 correspondantes. Ce système ergots 34 / échancrures 36 permet une solidarisation angulaire aisée de l'anneau denté 18 à la carrure 4, tout en facilitant le positionnement de l'anneau denté 18 sur la carrure 4. Ce système permet également de guider le système de lunette tournante 6 pour son montage sur la carrure 4. Ainsi, en pressant depuis le dessus du système 6, on engage les ergots 34 dans les échancrures 36, permettant d'encliqueter les éléments à l'intérieur du système 6 et de clipper le système 6 sur la carrure 4.

L'anneau denté 18 est formé d'une seule pièce de matière. L'anneau denté 18 est par exemple constitué d'un alliage métallique, notamment un alliage à base de cobalt (40%Co, 20%Cr, 16%Ni et. 7%Mo) dénommé commercialement phynox ou de l'acier typiquement un acier inoxydable par exemple 316L. En variante, l'anneau denté 18 peut être constitué d'un matériau thermoplastique, notamment un matériau thermoplastique semi-cristallin thermostable tel que par exemple du polyarylamide (Ixef^{®}), polyétheréthercétone (PEEK) ou encore d'un matériau céramique (zircone ou alumine).

Les moyens ressorts 20 coopèrent élastiquement avec l'anneau denté 18. Selon un exemple de réalisation illustré sur les figures 1 à 3, les moyens ressorts 20 sont constitués d'un anneau ressort. Comme visible à la figure 3, l'anneau denté 18 est agencé pour s'insérer dans l'anneau ressort 20, c'est-à-dire que l'anneau denté 18 est dimensionné pour pouvoir être placé dans l'anneau ressort 20. L'anneau denté 18 et l'anneau ressort 20 sont concentriques et coplanaires, et sont maintenus entre la face inférieure 23b de la lunette 14 et une face supérieure de la bague de maintien 16.

L'anneau ressort 20 comprend au moins une portion amincie 38 présentant au moins une dent 40 élastiquement et radialement en prise avec l'anneau denté 18. Dans l'exemple de réalisation illustré sur la figure 1, l'anneau ressort 20 comprend trois portions amincies 38 réparties sur 360°, chaque portion amincie 38 présentant une dent 40 agencée dans une partie médiane de la portion amincie 38. Les trois portions amincies 38 sont espacées deux à deux de 120°. L'anneau ressort 20 s'étend dans un plan dans lequel il est susceptible de se déformer élastiquement selon un rayon. Les portions amincies 38 sont agencées pour augmenter la flexibilité de l'anneau ressort 20 dans son plan. Cette configuration permet, lorsque l'anneau denté 18 est inséré à l'intérieur de l'anneau ressort 20, que les dents 40 coopèrent avec les dents de l'anneau denté 18. Dans cette configuration, chaque dent 40 est en contact avec l'anneau denté 18 de sorte qu'il existe une position de repos dans laquelle chaque dent 40 se trouve dans un creux entre deux dents de l'anneau denté 18. Quand l'utilisateur se saisit de la lunette 14 et la tourne, du fait de la flexibilité de l'anneau ressort 20 conférée par les portions amincies 38, l'anneau ressort 20 se déforme élastiquement dans son plan, permettant aux dents 40 de se dégager des creux de l'anneau denté 18 et de se ré-engrener dans une dent adjacente de l'anneau denté 18. La lunette 14 tourne alors effectivement d'un secteur angulaire correspondant, vers une nouvelle position.

De préférence, comme illustré sur la figure 1, les portions amincies 38 sont amincies radialement.

De préférence encore, l'anneau ressort 20 présente, sur son pourtour extérieur, au moins une échancrure 42 dans laquelle un ergot de la lunette 14 est engagé. Dans l'exemple de réalisation illustré sur la figure 1, l'anneau ressort 20 comprend trois échancrures 42 réparties sur 360° et espacées deux à deux de 120°, et la lunette tournante 14 comprend sur une face latérale interne trois ergots correspondants. Les échancrures 42 sont ménagées dans des portions 46 de l'anneau ressort 20 plus épaisses que les portions amincies 38, dans des parties médianes de ces portions 46. Ainsi, les dents 40 et les échancrures 42 forment une alternance sur l'anneau ressort 20, régulièrement réparties sur 360°. Ce système ergots / échancrures 42 permet de lier facilement en rotation l'anneau ressort 20 à la lunette tournante 14, tout en facilitant le positionnement de l'anneau ressort 20 dans la lunette 14.

L'anneau ressort 20 est formé d'une seule pièce de matière. L'anneau ressort 20 est par exemple constitué d'un alliage métallique, ayant de bonnes propriétés ressort c'est-à-dire qui se déforme facilement de manière élastique tout en pouvant se déformer de manière importante sans subir de déformation plastique, notamment du phynox^{®} ou encore d'alliages métalliques amorphes. Bien entendu, l'anneau ressort 20 peut aussi, en variante, être réalisé dans un matériau synthétique.

La description précédente du système de lunette tournante annulaire selon l'invention a été faite en référence à un anneau denté angulairement solidaire de la carrure, et à des moyens ressorts angulairement solidaires de la lunette tournante. Toutefois, l'homme du métier comprendra que la configuration inverse est possible sans sortir du cadre de la présente invention, c'est-à-dire que l'anneau denté peut être angulairement solidaire de la lunette tournante, et les moyens ressorts angulairement solidaires de la carrure.

## Revendications

1. Bague annulaire (16) de maintien d'un système (6) de lunette tournante (14), destinée à coopérer avec une surface extérieure cylindrique (8) d'une carrure (4) de boîte de montre (2) pour permettre la rotation de la lunette tournante (14) sur la carrure (4), la bague annulaire (16) comprenant des moyens (26) de guidage en rotation de la lunette tournante (14) autour de la carrure (4), la bague annulaire comprenant en outre des moyens (28) configurés pour freiner la rotation de la lunette tournante (14) autour de la carrure (4) et pour amortir le son, **caractérisée en ce que** ladite bague annulaire comprend sur un pourtour une alternance entre des languettes (30a) d'un premier groupe de languettes et des languettes (30b) d'un second groupe de languettes, les languettes (30a) du premier groupe et les languettes (30b) du second groupe présentant des dimensions selon la direction radiale différenciées, les languettes (30a, 30b) d'un des premier et second groupes de languettes formant lesdits moyens de guidage en rotation (26), les languettes (30a, 30b) de l'autre des premier et second groupes de languettes formant lesdits moyens de freinage et d'amortissement du son (28).

2. Bague annulaire (16) de maintien d'un système (6) de lunette tournante (14), destinée à coopérer avec une surface extérieure cylindrique (8) d'une carrure (4) de boîte de montre (2) pour permettre la rotation de la lunette tournante (14) sur la carrure (4), la bague annulaire (16) comprenant des moyens (26) de guidage en rotation de la lunette tournante (14) autour de la carrure (4) ;
**caractérisée en ce que** la bague annulaire (16) comprend en outre des moyens (28) configurés pour freiner la rotation de la lunette tournante (14) autour de la carrure (4) et pour amortir le son et **en ce qu'**elle comprend sur un pourtour intérieur ou extérieur un ensemble de bossages (33), lesdits bossages (33) formant lesdits moyens de freinage et d'amortissement du son (28).

3. Bague annulaire (16) selon la revendication 1, **caractérisée en ce que** les languettes (30a) du premier groupe présentent des dimensions selon la direction radiale inférieures à celles des languettes (30b) du second groupe, les languettes (30a) du premier groupe formant lesdits moyens de guidage en rotation (26), les languettes (30b) du second groupe étant constituées de segments plus souples que les languettes (30a) du premier groupe, lesdits segments étant aptes à fléchir axialement et formant lesdits moyens de freinage et d'amortissement du son (28).

4. Bague annulaire (16) selon la revendication 1 ou 3, **caractérisée en ce que** les languettes (30a) du premier groupe et les languettes (30b) du second groupe présentent des épaisseurs différenciées, de sorte que les languettes (30a, 30b) de l'un des premier et second groupes de languettes sont plus souples que les languettes (30a, 30b) de l'autre des premier et second groupes de languettes, l'épaisseur étant mesurée selon une direction axiale perpendiculaire à un plan dans lequel s'étend la lunette (14).

5. Bague annulaire (16) selon la revendication 1,3 ou 4 **caractérisée en ce que** les languettes (30a, 30b) des premier et second groupes sont séparées les unes des autres par des échancrures (32).

6. Bague annulaire (16) selon la revendication 1, 3, 4 ou 5, **caractérisée en ce que** les premier et second groupes de languettes comprennent chacun six languettes (30a, 30b), les languettes (30a, 30b) des premier et second groupes étant réparties sur 360°, les languettes d'un même groupe de languettes étant espacées deux à deux de 60°.

7. Bague annulaire (16) selon la revendication 1, 3, 4, 5 ou 6, **caractérisée en ce que** les languettes (30a, 30b) des premier et second groupes s'étendent angulairement sur un secteur angulaire sensiblement égal (S1).

8. Bague annulaire (16) selon la revendication 1, 3, 4, 5, 6 ou 7, **caractérisée en ce que** les languettes (30a) du premier groupe et les languettes (30b) du second groupe sont agencées sur un pourtour intérieur de la bague (16) ; la bague annulaire (16) étant destinée à être solidarisée à la lunette tournante (14).

9. Bague annulaire (16) selon la revendication 1, 3, 4, 5, 6, 7 ou 8, **caractérisée en ce que** les languettes (30a) du premier groupe et les languettes (30b) du second groupe sont agencées sur un pourtour extérieur de la bague (16) ; la bague annulaire (16) étant destinée à être solidarisée à la carrure (4).

10. Bague annulaire (16) selon la revendication 2, **caractérisée en ce qu'**elle comprend un ensemble de fentes oblongues (35), chaque fente oblongue (35) étant ménagée dans l'épaisseur de la bague annulaire (16) en regard d'un desdits bossages (33) de sorte à permettre une flexibilité radiale du bossage (33) dans un plan dans lequel s'étend la bague (16), l'épaisseur étant mesurée selon une direction axiale perpendiculaire audit plan.

11. Bague annulaire (16) selon la revendication 2 ou 10, **caractérisée en ce qu'**elle comprend six bossages (33) répartis sur 360°, les bossages (33) étant espacés deux à deux de 60°.

12. Bague annulaire (16) selon l'une quelconque des revendications précédentes, **caractérisée en ce que** la bague annulaire (16) est formée d'une seule pièce de matière constituée d'un matériau plastique, notamment du PTFE, de l'ethylene-tetrafluoroethylene, ou de polyoxyméthylène.

13. Système (6) de lunette tournante annulaire destiné à être monté à rotation sur une carrure (4) de boîte de montre (2) à l'intérieur de laquelle est logé un mouvement d'horlogerie qui s'étend dans un plan, comprenant une lunette tournante (14), une bague annulaire de maintien (16), un anneau denté (18), et des moyens ressorts (20) coopérant élastiquement avec l'anneau denté (18), ledit anneau denté (18) et lesdits moyens ressorts (20) étant maintenus selon une direction axiale perpendiculaire au plan du mouvement dans la lunette (14) par la bague annulaire de maintien (16), l'un de l'anneau denté (18) et des moyens ressorts (20) étant agencé pour être angulairement solidaire de la lunette tournante (14), et l'autre étant agencé pour être angulairement solidaire de la carrure (4), **caractérisé en ce que** la bague annulaire (16) est conforme à l'une quelconque des revendications précédentes.

14. Boîte de montre (2) comprenant une carrure (4) et un système (6) muni d'une lunette tournante annulaire (14) montée à rotation sur la carrure (4), **caractérisée en ce que** le système (6) de lunette tournante annulaire est conforme à la revendication 13.

15. Boîte de montre (2) selon la revendication 14 lorsque la bague annulaire (16) dépend de la revendication 8 ou d'une des revendications 10 à 12, **caractérisée en ce que** la bague annulaire (16) est solidarisée à la lunette tournante (14), les languettes (30a) du premier groupe et les languettes (30b) du second groupe, ou les bossages (33), étant en contact avec ladite surface extérieure cylindrique (8) de la carrure (4).

16. Boîte de montre (2) selon la revendication 14 lorsque la bague annulaire (16) dépend de la revendication 9 ou d'une des revendications 2, 10 à 12, **caractérisée en ce que** la bague annulaire (16) est solidarisée à la carrure (4), les languettes (30a) du premier groupe et les languettes (30b) du second groupe, ou les bossages (33), étant en contact avec une surface intérieure de la lunette tournante (14).

17. Montre (1) comportant une boîte de montre (2), **caractérisée en ce que** la boîte de montre (2) est conforme à l'une quelconque des revendications 14 à 16.

## Patentansprüche

1. Kreisförmiger Ring (16) zum Halten eines Systems (6) einer drehbaren Lunette (14), der dazu bestimmt ist, mit einer zylindrischen Außenfläche (8) eines Mittelteils (4) des Uhrgehäuses (2) zusammenzuwirken, um die Drehung der drehbaren Lunette (14) auf dem Mittelteil (4) zu gestatten, wobei der kreisförmige Ring (16) Mittel (26) zum Führen der Drehung der drehbaren Lunette (14) um das Mittelteil (4) umfasst, wobei der kreisförmige Ring ferner Mittel (28) umfasst, die konfiguriert sind, um die Drehung der drehbaren Lunette (14) um das Mittelteil (4) zu bremsen und das Geräusch zu dämpfen, **dadurch gekennzeichnet, dass** der kreisförmige Ring an einem Umfang eine Wechselfolge zwischen Zungen (30a) einer ersten Gruppe von Zungen und Zungen (30b) einer zweiten Gruppe von Zungen umfasst, wobei die Zungen (30a) der ersten Gruppe und die Zungen (30b) der zweiten Gruppe in radialer Richtung unterschiedliche Abmessungen aufweisen, wobei die Zungen (30a, 30b) einer der ersten und der zweiten Gruppe von Zungen die Drehführungsmittel (26) bilden, wobei die Zungen (30a, 30b) der anderen der ersten und der zweiten Gruppe von Zungen die Brems- und Geräuschdämpfungsmittel (28) bilden.

2. Kreisförmiger Ring (16) zum Halten eines Systems (6) einer drehbaren Lunette (14), der dazu bestimmt ist, mit einer zylindrischen Außenfläche (8) eines Mittelteils (4) des Uhrgehäuses (2) zusammenzuwirken, um die Drehung der drehbaren Lunette (14) auf dem Mittelteil (4) zu gestatten, wobei der kreisförmige Ring (16) Mittel (26) zum Führen der Drehung der drehbaren Lunette (14) um das Mittelteil (4) umfasst;
**dadurch gekennzeichnet, dass** der kreisförmige Ring (16) ferner Mittel (28) umfasst, die konfiguriert sind, um die Drehung der drehbaren Lunette (14) um das Mittelteil (4) zu bremsen und um das Geräusch zu dämpfen, und dadurch, dass er auf einem inneren oder äußeren Umfang einen Satz Vorsprünge (33) umfasst, wobei die Vorsprünge (33) die Brems- und Geräuschdämpfungsmittel (28) bilden.

3. Kreisförmiger Ring (16) nach Anspruch 1, **dadurch gekennzeichnet, dass** die Zungen (30a) der ersten Gruppe in radialer Richtung kleinere Abmessungen aufweisen als die der Zungen (30b) der zweiten Gruppe, wobei die Zungen (30a) der ersten Gruppe die Drehführungsmittel (26) bilden, wobei die Zungen (30b) der zweiten Gruppe aus Segmenten bestehen, die flexibler sind als die Zungen (30a) der ersten Gruppe, wobei die Segmente in der Lage sind, sich axial nachzugeben und die Brems- und Geräuschdämpfungsmittel (28) zu bilden.

4. Kreisförmiger Ring (16) nach Anspruch 1 oder 3, **dadurch gekennzeichnet, dass** die Zungen (30a) der ersten Gruppe und die Zungen (30b) der zweiten Gruppe unterschiedliche Dicken aufweisen, so dass die Zungen (30a, 30b) einer der ersten und der zweiten Gruppe von Zungen flexibler sind als die Zungen (30a, 30b) der anderen der ersten und der zweite Gruppe von Zungen, wobei die Dicke in einer axialen Richtung gemessen wird, die senkrecht zu einer Ebene verläuft, in der sich die Lunette (14) erstreckt.

5. Kreisförmiger Ring (16) nach Anspruch 1, 3 oder 4, **dadurch gekennzeichnet, dass** die Zungen (30a, 30b) der ersten und der zweiten Gruppe durch Aussparungen (32) voneinander getrennt sind.

6. Kreisförmiger Ring (16) nach Anspruch 1, 3, 4 oder 5, **dadurch gekennzeichnet, dass** die erste und die zweite Gruppe von Zungen jeweils sechs Zungen (30a, 30b) umfassen, wobei die Zungen (30a, 30b) der ersten und der zweiten Gruppe über 360° verteilt sind, wobei die Zungen derselben Gruppe von Zungen zueinander um 60° beabstandet sind.

7. Kreisförmiger Ring (16) nach Anspruch 1, 3, 4, 5 oder 6, **dadurch gekennzeichnet, dass** sich die Zungen (30a, 30b) der ersten und der zweiten Gruppe winkelmäßig über einen im Wesentlichen gleichen Winkelsektor (S1) erstrecken.

8. Kreisförmiger Ring (16) nach Anspruch 1, 3, 4, 5, 6 oder 7, **dadurch gekennzeichnet, dass** die Zungen (30a) der ersten Gruppe und die Zungen (30b) der zweiten Gruppe an einem inneren Umfang des Ringes (16) angeordnet sind; wobei der kreisförmige Ring (16) dazu bestimmt ist, an der drehbaren Lunette (14) befestigt zu werden.

9. Kreisförmiger Ring (16) nach Anspruch 1, 3, 4, 5, 6, 7 oder 8, **dadurch gekennzeichnet, dass** die Zungen (30a) der ersten Gruppe und die Zungen (30b) der zweiten Gruppe an einem äußeren Umfang des Rings (16) angeordnet sind; wobei der kreisförmige Ring (16) dazu bestimmt ist, an dem Mittelteil (4) befestigt zu werden.

10. Kreisförmiger Ring (16) nach Anspruch 2, **dadurch gekennzeichnet, dass** er einen Satz länglicher Schlitze (35) umfasst, wobei jeder längliche Schlitz (35) in der Dicke des kreisförmigen Rings (16) ausgebildet ist, der einem der Vorsprünge (33) zugewandt ist, um eine radiale Flexibilität des Vorsprungs (33) in einer Ebene zu gestatten, in der sich der Ring (16) erstreckt, wobei die Dicke in einer axialen Richtung gemessen wird, die senkrecht zu der Ebene verläuft.

11. Kreisförmiger Ring (16) nach Anspruch 2 oder 10, **dadurch gekennzeichnet, dass** er sechs über 360° verteilte Vorsprünge (33) umfasst, wobei die Vorsprünge (33) zueinander um 60° beabstandet sind.

12. Kreisförmiger Ring (16) nach einem der vorhergehenden Ansprüche, **dadurch gekennzeichnet, dass** der kreisförmige Ring (16) aus einem einzigen Materialstück gebildet ist, das aus einem Kunststoffmaterial besteht, insbesondere aus PTFE, Ethylen-Tetrafluorethylen oder Polyoxymethylen.

13. System (6) einer kreisförmigen drehbaren Lunette, das dazu bestimmt ist, drehbar auf einem Mittelteil (4) eines Uhrgehäuses (2) montiert zu werden, in dessen Innerem ein Uhrwerk untergebracht ist, das sich in einer Ebene erstreckt, umfassend eine drehbare Lunette (14), einen kreisförmigen Haltering (16), einen Zahnkranz (18) und Federmittel (20), die elastisch mit dem Zahnkranz (18) zusammenwirken, wobei der Zahnkranz (18) und die Federmittel (20) in einer axialen Richtung, die senkrecht zur Bewegungsebene verläuft, in der Lunette (14) durch den kreisförmigen Haltering (16) gehalten werden, wobei eines von Zahnkranz (18) oder Federmittel (20) so angeordnet ist, dass es winkelmäßig fest mit der drehbaren Lunette (14) verbunden ist, und das andere so angeordnet ist, dass es winkelmäßig fest mit dem Mittelteil (4) verbunden ist, **dadurch gekennzeichnet, dass** der kreisförmige Ring (16) einem der vorhergehenden Ansprüche entspricht.

14. Uhrgehäuse (2), umfassend einen Mittelteil (4) und ein System (6), das mit einer kreisförmigen drehbaren Lunette (14) versehen ist, die drehbar auf das Mittelteil (4) montiert ist, **dadurch gekennzeichnet, dass** das System (6) der kreisförmigen drehbaren Lunette Anspruch 13 entspricht.

15. Uhrgehäuse (2) nach Anspruch 14, wenn der Ring (16) von Anspruch 8 oder einem der Ansprüche 10 bis 12 abhängt, **dadurch gekennzeichnet, dass** der kreisförmige Ring (16) an der drehbaren Lunette (14) befestigt ist, die Zungen (30a) der ersten Gruppe und die Zungen (30b) der zweiten Gruppe, oder die Vorsprünge (33), in Kontakt mit der zylindrischen Außenfläche (8) des Mittelteils (4) stehen.

16. Uhrgehäuse (2) nach Anspruch 14, wenn der kreisförmige Ring (16) von Anspruch 9 oder einem der Ansprüche 2, 10 bis 12 abhängt, **dadurch gekennzeichnet, dass** der kreisförmige Ring (16) am Mittelteil (4) befestigt ist, wobei die Zungen (30a) der ersten Gruppe und die Zungen (30b) der zweiten Gruppe, oder die Vorsprünge (33), in Kontakt mit einer Innenfläche der drehbaren Lunette (14) stehen.

17. Uhr (1), umfassend ein Uhrgehäuse (2), **dadurch gekennzeichnet, dass** das Uhrgehäuse (2) einem der Ansprüche 14 bis 16 entspricht.

## Claims

1. An annular ring (16) for holding a system (6) of a rotating bezel (14), intended to cooperate with a cylindrical outer surface (8) of a middle (4) of a watch case (2) to allow the rotation of the rotating bezel (14) on the middle (4), the annular ring (16) comprising means (26) for guiding in rotation the rotating bezel (14) around the middle (4), the annular ring further comprising means (28) which are configured to brake the rotation of the rotating bezel (14) around the middle (4) and to dampen the sound, **characterised in that** said annular ring comprises, on one periphery, an alternation between tabs (30a) of a first group of tabs and tabs (30b) of a second group of tabs, the tabs (30a) of the first group and the tabs (30b) of the second group having dimensions in the radial direction which are differentiated, the tabs (30a, 30b) of one of the first and second groups of tabs forming said rotational guide means (26), the tabs (30a, 30b) of the other of the first and second groups of tabs forming said braking and sound damping means (28).

2. The annular ring (16) for holding a system (6) of a rotating bezel (14), intended to cooperate with a cylindrical outer surface (8) of a middle (4) of a watch case (2) to allow the rotation of the rotating bezel (14) on the middle (4), the annular ring (16) comprising means (26) for guiding in rotation the rotating bezel (14) around the middle (4);
**characterised in that** the annular ring (16) further comprises means (28) configured to brake the rotation of the rotating bezel (14) around the middle (4) and to dampen the sound and **in that** it comprises, on an inner or outer periphery, a set of bosses (33), said bosses (33) forming said braking and sound damping means (28).

3. The annular ring (16) according to claim 1, **characterised in that** the tabs (30a) of the first group have dimensions in the radial direction which are smaller than those of the tabs (30b) of the second group, the tabs (30a) of the first group forming said rotational guide means (26), the tabs (30b) of the second group consisting of segments which are more flexible than the tabs (30a) of the first group, said segments being capable of flexing axially and forming said braking and sound damping means (28).

4. The annular ring (16) according to claim 1 or 3, **characterised in that** the tabs (30a) of the first group and the tabs (30b) of the second group have differentiated thicknesses, such that the tabs (30a, 30b) of one of the first and second groups of tabs are more flexible than the tabs (30a, 30b) of the other of the first and second groups of tabs, the thickness being measured in an axial direction perpendicular to a plane in which the bezel (14) extends.

5. The annular ring (16) according to claim 1, 3 or 4, **characterised in that** the tabs (30a, 30b) of the first and second groups are separated from each other by notches (32).

6. The annular ring (16) according to claim 1, 3, 4 or 5, **characterised in that** the first and second groups of tabs each comprise six tabs (30a, 30b), the tabs (30a, 30b) of the first and second groups being distributed over 360°, the tabs of the same group of tabs being spaced apart in pairs by 60°.

7. The annular ring (16) according to claim 1, 3, 4, 5 or 6, **characterised in that** the tabs (30a, 30b) of the first and second groups extend angularly over a substantially equal angular sector (S1).

8. The annular ring (16) according to claim 1, 3, 4, 5, 6 or 7, **characterised in that** the tabs (30a) of the first group and the tabs (30b) of the second group are arranged on an inner periphery of the ring (16); the annular ring (16) being intended to be secured to the rotating bezel (14).

9. The annular ring (16) according to claim 1, 3, 4, 5, 6, 7 or 8, **characterised in that** the tabs (30a) of the first group and the tabs (30b) of the second group are arranged on an outer periphery of the ring (16); the annular ring (16) being intended to be secured to the middle (4).

10. The annular ring (16) according to claim 2, **characterised in that** it comprises a set of oblong slots (35), each oblong slot (35) being formed in the thickness of the annular ring (16) opposite one of said bosses (33) so as to allow a radial flexibility of the boss (33) in a plane in which the ring (16) extends, the thickness being measured in an axial direction perpendicular to said plane.

11. The annular ring (16) according to claim 2 or 10, **characterised in that** it comprises six bosses (33) distributed over 360°, the bosses (33) being spaced apart in pairs by 60°.

12. The annular ring (16) according to any one of the preceding claims, **characterised in that** the annular ring (16) is formed in one-piece part of material consisting of a plastic material, in particular PTFE, ethylene-tetrafluoroethylene, or polyoxymethylene.

13. An annular rotating bezel system (6) intended to be rotatably mounted on a middle (4) of a watch case (2) inside which a horological movement is housed which extends in a plane, comprising a rotating bezel (14), an annular holding ring (16), a toothed ring (18), and spring means (20) cooperating elastically with the toothed ring (18), said toothed ring (18) and said spring means (20) being held in an axial direction perpendicular to the plane of the movement in the bezel (14) by the annular holding ring (16), one of the toothed ring (18) and spring means (20) being arranged to be angularly secured to the rotating bezel (14), and the other being arranged to be angularly secured to the middle (4), **characterised in that** the annular ring (16) is in accordance with any one of the preceding claims.

14. A watch case (2) comprising a middle (4) and a system (6) provided with an annular rotating bezel (14) which is rotatably mounted on the middle (4), **characterised in that** the annular rotating bezel system (6) is in accordance with claim 13.

15. The watch case (2) according to claim 14, when the annular ring (16) depends on claim 8 or one of claims 10 to 12, **characterised in that** the annular ring (16) is secured to the rotating bezel (14), the tabs (30a) of the first group and the tabs (30b) of the second group, or the bosses (33), being in contact with said cylindrical outer surface (8) of the middle (4).

16. The watch case (2) according to claim 14, when the annular ring (16) depends on claim 9 or on one of claims 2, 10 to 12, **characterised in that** the annular ring (16) is secured to the middle (4), the tabs (30a) of the first group and the tabs (30b) of the second group, or the bosses (33), being in contact with an inner surface of the rotating bezel (14).

17. A watch (1) including a watch case (2), **characterised in that** the watch case (2) is in accordance with any one of claims 14 to 16.
